# EUROPÄISCHE PATENTANMELDUNG

(11) **EP 2 111 985 A1**
(43) Veröffentlichungstag der Anmeldung: **28.10.2009**
(21) Anmeldenummer: 08154869.5
(22) Anmeldetag: 21.04.2008
(51) Int. Cl.: B41F 13/46

(54) **Zeitungsdruckmaschine mit Zusatzdruckvorrichtung und Verfahren zum variablen Drucken in einer Zeitungsproduktion**

(71) Anmelder: WIFAG Maschinenfabrik AG, 3014 Bern (CH)
(72) Erfinder: Riepenhoff, Mathias, 3015 Bern (CH)
(74) Vertreter: Schwabe - Sandmair - Marx

(57) **Zusammenfassung**

Zeitungsdruckmaschine umfassend
a) einen Rollenabwickler (1) für eine Bahn (B),
b) einen ersten Druckzylinder (11; 13) und einen Gegendruckzylinder (11; 13) zur Bildung eines ersten Druckspalts für die Bahn (B),
c) einen weiteren, zweiten Druckzylinder (12; 14) zur Bildung eines zweiten Druckspalts, durch den die Bahn (B) in Förderrichtung (F) abwärts von dem ersten Druckspalt förderbar ist,
d) wobei der erste Druckspalt ein in Förderrichtung (F) aufwärtigster und der zweite Druckspalt ein abwärtigster Druckspalt für die Bahn (B) ist, falls die Bahn (B) durch mehr als nur einen Druckspalt geführt wird,
e) einen Falzapparat (18), zu dem die Bahn (B) oder aus der zur Bildung gefalzter Zeitungsexemplare förderbar ist oder sind,
f) und eine Zusatzdruckvorrichtung (6, 7) für die Bahn (B),
g) wobei die Zusatzdruckvorrichtung (6, 7) aufwärts von dem ersten Druckzylinder (11; 1.3) in fester Zuordnung zu dem Rollenabwickler (1) oder abwärts von dem zweiten Druckzylinder (14) in fester Zuordnung zu dem Falzapparat (18) angeordnet ist.

## Beschreibung

Die Erfindung betrifft eine Zeitungsdruckmaschine, die in einem primären Druckprozess in einer laufenden Produktion Zeitungsexemplare mit sich wiederholendem Inhalt herstellen kann und mit wenigstens einer Zusatzdruckvorrichtung ausgestattet ist, die innerhalb der Produktion ein variables Drucken ermöglicht, beispielsweise individuell für jedes Zeitungsexemplar durch Aufdrucken einer laufenden Nummerierung oder der Adressen von Abonnenten. Die Variabilität kann aber auch darin bestehen, dass innerhalb einer Auflage Gruppen von Zeitungsexemplaren gebildet werden und die zur gleichen Gruppe gehörenden Exemplare mittels der Zusatzdruckvorrichtung mit dem gleichen Aufdruck versehen werden, während der Aufdruck von Gruppe zu Gruppe variiert wird. Das in einem primären Druckprozess, vorzugsweise im Offsetdruck, gedruckte Druckbild kann über die gesamte Produktion das gleiche bleiben oder mit Hilfe des sogenannten fliegenden Produktionswechsels ebenfalls variiert werden. Ferner betrifft die Erfindung auch ein Verfahren zum Drucken von Zeitungsexemplaren, insbesondere für hohe Auflagen, bei dem die Zeitungsexemplare in dem primären Druckprozess mit dem eigentlichen Zeitungsinhalt versehen werden und mittels der wenigstens einen Zusatzdruckvorrichtung einzeln, von Zeitungsexemplar zu Zeitungsexemplar, oder in Gruppen mit einem variierenden Zusatzdruck versehen werden.

In der Zeitungsproduktion werden heutzutage Vorlagen in hohen Auflagen vervielfältigt. Oft liegen die Auflagen bei einigen zehntausend Exemplaren und höher. Die Geschwindigkeit, mit der die Papierbahn bedruckt wird, liegt bei mehr als 10 m/s.

Mit der fortschreitenden Automatisierung der Produktionsanlagen, insbesondere seit Einführung der Einzelantriebstechnik, sind die Umrüstzeiten von einer Ausgabe zur nächsten Ausgabe gesunken, so dass auch kleinere Auflagen wirtschaftlich hergestellt werden können, Die Verlage nutzen diese Möglichkeiten, um den Zeitungsinhalt auf die einzelnen Regionen abzustimmen. Dabei können z.B. auch Produktionsvarianten gewählt werden, bei denen eine Papierbahn durch mehrere Druckeinheiten geführt wird, von denen für eine Ausgabe jeweils nur eine druckt, während die einzige oder mehreren nicht druckende(n) Druckeinheit(en) für eine Folgeproduktion vorbereitet wird oder werden. Es wird auf die Folgeproduktion umgeschaltet, indem eine oder mehrere der nicht aktiven Druckeinheiten zunächst auf Produktionsgeschwindigkeit beschleunigt wird oder werden, der Druck der einzigen oder mehreren aktiven Druckeinheit(en) abgeschaltet wird und bei der oder den bis dahin nicht aktiven Druckeinheit(en) eingeschaltet wird. Die Druckmaschine braucht für die Umschaltung nicht angehalten zu werden. Der Vorgang wird als "fliegender Ausgabenwechsel" bezeichnet.

Eine Individualisierung der gedruckten Zeitungen erfolgt in manchen Fällen nach der Fertigstellung der Zeitung. So können vor dem Versand beispielsweise die Adressen von Abonnenten auf die einzelnen Exemplare aufgedruckt werden. Hier ist die Geschwindigkeit der zu bedruckenden Fläche gegenüber dem Adressdrucker gering, so dass langsamere Druckverfahren angewendet werden können. Im Allgemeinen kann nur die Außenseite einer Zeitung auf diese Weise bedruckt werden. Für den Verleger kann es interessant sein, auch innen liegende Seiten variabel, beispielsweise individuell, bedrucken zu können. Dabei wäre es denkbar, ganze Seiten, oder auch nur Teile bestimmter Seiten variabel zu bedrucken. Damit wäre z.B. eine Nummerierung der Exemplare oder die Kennzeichnung bestimmter Exemplare oder die Aktualisierung bestimmter Inhalte möglich, ohne dass neue Druckformen in die Druckmaschine eingebaut werden müssen.

Die DE102006016065A1 offenbart eine Druckvorrichtung für eine nach dem Offset-Druckprinzip arbeitende Druckmaschine. Dabei wird mindestens ein Inkjet-Druckkopf innerhalb der Druckmaschine oder zumindest nahe einem Druckwerk angeordnet.

Eine Schwierigkeit bei der Kombination unterschiedlicher Druckverfahren liegt darin, dass ein Substrat, welches nach einem Verfahren bedruckt wurde, in Bezug auf einen weiteren Farbauftrag ungünstigere Eigenschaften aufweisen kann. Insbesondere ist das Bedrucken bei einer feuchten Papierbahn problematischer als bei einer trockenen Papierbahn. Ferner kann die geometrische Verformung des Substrats durch einen Druckvorgang zu Schwierigkeiten führen. Beim Anfeuchten eines Zeitungspapiers kommt es im Allgemeinen zu einer Dehnung des Papiers, die Eigenschaften bezüglich der Bahndehnung als Folge der Bahnspannung verändern sich. Die Verformung kann eine Welligkeit der Papierbahn zur Folge haben. Dies wiederum erschwert das positionsgenaue Bedrucken der Bahn. Beim Offsetverfahren kann es zur Bildung von Farbnebeln kommen. Diese führen zu einer Verschmutzung von Komponenten im Bereich der Druckmaschine. Ein in der Druckmaschine oder in der Nähe eines Druckwerks befindlicher Inkjet-Druckkopf muss durch geeignete Massnahmen vor Verschmutzung geschützt werden. Bei Zuordnung eines Inkjet-Druckkopfes zu einem Druckturm geht Flexibilität verloren: Wenn beispielsweise ein Druckturm mit einem Inkjet Druckkopf für das Bedrucken der Vorderseite und einem Inkjet Druckkopf für die Rückseite der Bahn verwendet wird, im gleichen Druckturm aber zwei Bahnen bedruckt werden, kann nicht jeder Bahnseite ein Druckkopf zugeordnet werden.

Zusammenfassend bestehen Nachteile des bekannten Verfahrens in der eingeschränkten Flexibilität hinsichtlich verschiedener Produktionsvarianten, der Verschmutzungsgefahr und drucktechnischen Schwierigkeiten.

Es ist eine Aufgabe der Erfindung, innerhalb einer Zeitungsproduktion einen variablen Druck bei hoher Flexibilität hinsichtlich von Produktionsvarianten und verminderter Verschmutzung am Ort des variablen Drucks zu ermöglichen.

Die Erfindung hat eine Zeitungsdruckmaschine zum Gegenstand, die einen Rollenabwickler für eine Bahn, einen ersten Druckzylinder und einen Gegendruckzylinder zur Bildung eines ersten Druckspalts für die Bahn, einen Falzapparat und eine Zusatzdruckvorrichtung für einen variablen, vorzugsweise pro Zeitungsexemplar individuellen Druck auf die Bahn aufweist. Der Rollenabwickler ist vorzugsweise ein Rollenwechsler für einen vollautomatischen Rollenwechsel bei laufender Produktion. Der Gegendruckzylinder kann ein nicht druckende Zylinder, beispielsweise ein Stahlzylinder sein. Stattdessen kann es sich aber auch um einen weiteren, ebenfalls Farbe auf die Bahn übertragenden Druckzylinder handeln. Die Druckmaschine weist einen weiteren, zweiten Druckzylinder zur Bildung eines zweiten Druckspalts auf, durch den die Bahn abwärts von dem ersten Druckspalt gefördert und in dem sie ebenfalls bedruckt werden kann. Die Druckzylinder können insbesondere Drucktuchzylinder sein, denen jeweils wenigstens ein Formzylinder, vorzugsweise ein Offset-Formzylinder zugeordnet ist. Dem zweiten Druckzylinder ist ebenfalls ein Gegendruckzylinder zugeordnet, der insbesondere ebenfalls ein Farbe auf die Bahn übertragender Druckzylinder oder ein nicht druckender Zylinder, beispielsweise Stahlzylinder, sein kann. Der erste und der zweite Druckzylinder können in alternativen Ausfühlungen aber auch mit einem gemeinsamen Gegendruckzylinder jeweils einen Druckspalt bilden. Die Druckspalten sind so angeordnet, dass die Bahn zumindest durch beide Druckspalten gefördert und nacheinander jeweils einseitig, oder beidseitig oder gegebenenfalls auch in dem einen einseitig und in dem anderen beidseitig bedruckt werden kann. Dies bedeutet jedoch nicht, dass die Bahn in jeder Produktionsvariante durch beide Druckspalten gefördert und bedeutet auch nicht, dass sie bei Förderung durch beide Druckspalten in beiden Druckspalten bedruckt werden muss. So kann in einer ersten Produktionsvariante die Bahn durch beide Druckspalten gefördert und jeweils bedruckt werden, in einer zweiten Produktionsvariante durch beide Druckspalten gefördert und nur in einem der Druckspalte bedruckt werden und in einer dritten Produktionsvariante nur durch den ersten Druckspalt gefördert werden, während der zweite Druckspalt entweder nicht benutzt oder eine andere Bahn durch den zweiten Druckspalt gefördert wird. In den Druckspalten wird die Bahn oder werden die mehreren Bahnen in einem primären Druckprozess in einer einzigen oder vorzugsweise in unterschiedlichen Farben bedruckt und dadurch mit der für die jeweilige Farbe vollständigen Bildinformation der zu druckenden Zeitungsseite(n) versehen. Der primäre Druckprozess ist bevorzugt ein Offsetdruck, entweder ein Trockenoffset oder vorzugsweise ein Nassoffset.

Die Zusatzdruckvorrichtung ist so eingerichtet, dass der von ihr aufgebrachte Druck während der Produktion variiert werden kann, vorzugsweise individuell für aufeinander nächstfolgende Zeitungsseiten, beispielsweise in Form einer laufenden Nummerierung oder individueller Adressen von Zeitungsabonnenten. Die Zusatzdruckvorrichtung druckt vorzugsweise berührungslos auf die Bahn oder auf wenigstens eine von durch Längsschneiden der Bahn erhaltene Teilbahnen.

Nach der Erfindung ist die Zusatzdruckvorrichtung bezüglich der Förderrichtung der Bahn aufwärts von dem ersten Druckzylinder in fester Zuordnung zu dem Rollenabwickler oder abwärts von dem zweiten Druckzylinder in fester Zuordnung zu dem Falzapparat angeordnet. Wird die Bahn in mehr als einem Druckspalt bedruckt, beispielsweise in insgesamt zwei, drei oder vier Druckspalten für beidseitigen oder in wenigstens zwei, beispielsweise in acht Druckspalten für jeweils einseitigen Druck, ist der erste Druckzylinder der bezüglich der Förderrichtung aufwärtigste Druckzylinder und der zweite Druckzylinder der abwärtigste Druckzylinder. Die Zusatzdruckvorrichtung ist auf dem Weg der Bahn somit nicht zwischen Druckspalten angeordnet, durch die die Bahn gefördert wird, sondern auf dem Bahnweg vor oder hinter den Druckspalten des primären Druckprozesses. Wenn es heißt, dass die Zusatzdruckvorrichtung aufwärts, also vor dem ersten Druckzylinder oder abwärts, d.h. nach dem zweiten Druckzylinder angeordnet ist, so soll hierdurch ausgedrückt werden, dass eine Zusatzdruckvorrichtung nur vor oder nur hinter den Druckspalten oder eine Zusatzdruckvorrichtung vor und eine weitere Zusatzdruckvorrichtung hinter den Druckspalten für die Bahn angeordnet sein kann. Das Wort "oder" wird hier wie auch an jeder anderen Stelle im üblichen logischen Sinne verstanden, umfasst also die Bedeutung von "entweder....oder" und auch die Bedeutung von "und", soweit sich aus dem jeweiligen Zusammenhang nicht ausschließlich ein eingeschränkter Sinn ergibt.

Die Grundidee besteht darin, eine Zusatzdruckvorrichtung zum variablen, vorzugsweise individuellen Bedrucken einer Bahn nicht dem oder den Druckwerk(en) zuzuordnen, sondern der Bahn als solcher durch Anordnung vor oder hinter dem primären Druckprozess bei einem Rollenwechsler mit zugeordnetem Vorspannwerk oder einem Falzapparat mit zugeordneten Wendestangen.

Die Zuordnung der Vorrichtung zum Rollenabwickler bzw. der einzelnen Bahn unterscheidet sich grundlegend von der Zuordnung zum primären Druckprozess. Tatsächlich kann ein Druckturm einer oder mehreren Papierbahnen zugeordnet sein. Es ist auch möglich, dass mehrere Drucktürme der gleichen Papierbahn zugeordnet sind. Einer Papierbahn ist hingegen zwingend genau ein Rollenabwickler zugeordnet. Die erfindungsgemäße Zuordnung von Zusatzdruckvorrichtung und Bahn ist im mathematischen Sinne bijektiv, d. h, eineindeutig. Wird die Zusatzdruckvorrichtung dem Rollenabwickler zugeordnet, ist unabhängig von der Bahnführung gewährleistet, dass jede Bahn variabel, beispielsweise individuell, bedruckt werden kann. Die Zuordnung der Vorrichtung entweder zum Rollenabwickler bzw. dem dazugehörigen Vorspannwerk oder zum Falzapparat bzw. der dazugehörigen Wendestangenetage überwindet die Einschränkungen, die sich durch eine Zuordnung zu einem bestimmten Druckwerk oder einer bestimmten Gruppe von Druckwerken ergeben.

Weiterhin wird jede Bahn unabhängig von der Führung durch die Druckwerke zum Falzapparat geführt. Vor dem Falzapparat kann die Bahn längs geschnitten werden. Sie kann gewendet oder zu Bündeln zusammengeführt werden. Dies geschieht unter Verwendung geeigneter Leitwalzen z.B. in einer sogenannten Wendestangenetage, die sich in der Nähe des Falzapparates befindet. Die Wendestangenetage bietet vielfältige Möglichkeiten zur Strukturierung der Zeitung. Die Integration der Zusatzdruckvorrichtung in die Wendestangenetage oder in die Nähe der Wendestangenetage erhöht die Produktionsflexibilität und vermeidet die Schwierigkeiten bekannter Verfahren und Vorrichtungen.

Die Bildung von Farbnebeln ist im Bereich der Drucktürme am größten. Wenn die Vorrichtung nicht in einem Druckturm oder in dessen Nähe angeordnet ist, reduziert sich die Verschmutzungsgefahr.

In einer bevorzugten Ausführung wird die Zusatzdruckvorrichtung im Falle der Zuordnung zum Rollenabwickler hinter dem Vorspannwerk eingebaut. Bei einer Anordnung der Zusatzdruckvonichtung im Bereich des Rollenabwicklers oder dessen Vorspannwerks ist die räumliche Entfernung zu dem oder den Druckwerk(en) so gross, dass die Verschmutzungsgefahr vermindert ist. Bei einer Anordnung der Vorrichtung im Bereich des Falzapparats oder der Wendestangenetage ist die räumliche Entfernung zu dem oder den Druckwerk(en) so groß, dass die Verschmutzungsgefahr durch Farbnebel vermindert ist. Eine Zuordnung der Vorrichtung zum Rollenabwickler und dem dazugehörigen Vorspannwerk oder zum Falzapparat und der dazugehörigen Wendeetage überwindet drucktechnische Schwierigkeiten. In beiden Fällen ist der Bahnweg zwischen Vorrichtung und Druckturm grösser, als bei einem Einbau der Vorrichtung in den Druckturm oder in dessen Nähe. Dadurch ist die Trocknungszeit zwischen den vorzugsweise sich unterscheidenden Druckprozessen, dem primären und dem zusätzlichen Druckprozess, größer, was drucktechnisch vorteilhaft ist.

Anstatt die Zusatzdruckvorrichtung erst hinter dem Vorspannwerk anzuordnen, kann die Zusatzdruckvorrichtung ebenfalls bevorzugt auch im Vorspannwerk angeordnet sein. Bei Anordnung im Vorspannwerk wird eine feste Zuordnung zu einem der Umlenkkörper des Vorspannwerks, die in den meisten Anwendungsfällen Umlenkwalzen sind, bevorzugt. Hierbei wird eine Anordnung unmittelbar bei einem ortsfest angeordneten Umlenkkörper, der um eine Längsachse vorzugsweise drehbar ist, besonders bevorzugt. So kann die Zusatzdruckvorrichtung insbesondere unmittelbar bei dem in Förderrichtung abwärtigsten, d.h. letzten Umlenkkörper des Vorspannwerks angeordnet sein.

Bei einer räumlich großen Entfernung zwischen der Zusatzdruckvorrichtung und dem oder den Druckwerk(en) sind vorzugsweise Maßnahmen vorgesehen, durch die die korrekte Position des variablen Aufdruck auf der Bahn sichergestellt wird. Die beiden Druckverfahren, das des primären Druckprozesses und das der Zusatzdruckvorrichtung, werden in vorteilhaften Ausführungen zueinander synchronisiert.

Druckfehler, die durch den nicht ausreichend genauen Übereinanderdruck von Teilbildern unterschiedlicher Druckwerke auf die selbe Bahn zurückzuführen sind, werden als Passerfehler bzw. als Registerfehler bezeichnet. Für die Vermeidung von Registerfehlern sind eine Reihe von Verfahren bekannt. Dabei wird die bedruckte Bahn mit optischen Sensoren abgetastet. Bei den Sensoren handelt es sich beispielsweise um Kameras oder um Helligkeitssensoren. Die Signale der Sensoren werden mit mathematischen Verfahren ausgewertet, um automatische Korrekturen an den Einstellungen der Druckzylinder oder der Bahnwege vorzunehmen. Die entsprechenden Verfahren und Vorrichtungen werden als Registerregler bezeichnet.

Zum Zweck der Vermeidung von Registerfehlern beim Zusatzdruck wird gemäß einer bevorzugten Ausführung eine entsprechende Registerregelung verwendet. In einer vorteilhaften Ausführung wird dieselbe Kamera verwendet, die für eine Registerregelung der Zeitungsdruckmaschine, d.h. des primären Drucks benutzt wird.

Die Überwachung der Registerhaltigkeit kann z.B. erfolgen, indem ein Markenfeld mittels einer Kamera aufgenommen wird. Ein solches Markenfeld wird als Registermarke bezeichnet. Die Registermarke kann in einem Bildbereich positioniert werden, der mittels der Zusatzdruckvorrichtung bedruckt werden kann. Dann kann die Zusatzdruckvorrichtung einen definierten Teil der Registermarke drucken. Mittels mathematische Verfahren ist es möglich, die Position der einzelnen Elemente einer Registermarke zueinander zu bestimmen. So kann das Register des Zusatzdrucks relativ zum primären Druck durch die Zeitungsdruckmaschine bestimmt werden.

Vorteilhaft ist, wenn die Kamera an einer beliebigen Stelle quer zur Bahn positioniert werden kann. Dadurch kann auch das zusätzliche Bedrucken an einer beliebigen Stelle erfolgen und hinsichtlich des Registers geregelt werden.

Die Überwachung der Registerhaltigkeit kann z.B. auch unter Verwendung von mindestens eine Helligkeitssensor erfolgen (wie bei einer Schnittlageregelung). Außer Kameras und Heliigkeitssensoren sind auch andere Sensoren verwendbar, die für eine Registerregelung eingesetzt werden können, z.B. Infrarot-Sensoren.

Die Regelung erfordert den Einbau von mindestens einem Sensor an einer geeigneten Stelle des Bahnwegs und eine Möglichkeit der Synchronisierung des Druckvorgangs zwischen Druckmaschine und der Zusatzdruckvorrichtung. Bei Einbau der Zusatzdruckvorrichtung im Bereich des Rollenabwicklers bzw. des dazu gehörigen Vorspannwerks kann ein Sensor in einem Druckturm für die Bahn oder in der Nähe des Druckturms eingebaut werden. Eine vorteilhafte Ausführung ist der Einbau kurz vor dem im Weg der Bahn aufwärtigsten Druckspalt eines Druckturms. Wenn die Bedruckung mehrerer Bahnen innerhalb eines Druckturms vorgesehen ist, ist der Einbau eines Sensors pro Bahn vorteilhaft, bevorzugt vor dem pro Bahn jeweils aufwärtigsten Druckspalt.

Bei Einbau der Zusatzdruckvorrichtung im Bereich des Falzapparats oder der zugeordneten Wendeetage kann ein Sensor in der Nähe der Zusatzdruckvorrichtung eingebaut werden. Bei eine bevorzugten Ausführung erfolgt der Einbau in unmittelbarer Nähe der Zusatzdruckvorrichtung.

Das aus der DE102006016065A1 bekannte Verfahren verwendet Encoder zur Synchronisierung des Druckvorgangs eines Inkjet-Druckkopfes mit einer Offset-Druckmaschine. Beim erfindungsgemässen Verfahren gib es keine feste Zuordnung zwischen der Zusatzdruckvorrichtung und einem Druckturm. Um den Druckvorgang zwischen der Vorrichtung und einem beliebigen Druckturm zu synchronisieren, kann ein entsprechendes Signal aus einer virtuellen Leitachse gewonnen werden.

Die Zusatzdruckvorrichtung kann beispielsweise so breit sein, dass mit ihr jede Stelle der Bahn bedruckt werden kann. Wenn die Vorrichtung weniger breit als die maximale Bahnbreite ist, kann die Vorrichtung quer zur Laufrichtung der Bahn verstellbar angeordnet sein. Die Positionierung in Querrichtung kann manuell oder automatisch erfolgen.

Zur Führung der Bahn im Bereich der Vorrichtung ist die Verwendung einer oder mehrerer Leitwalzen vorteilhaft. Eine oder mehrere Leitwalz(en) kann oder können eigens für die Vorrichtung eingebaut werden, es kann auch die Vorrichtung im Bereich einer bereits vorhandenen Leitwalze eingebaut werden. Anstatt die Zusatzdruckvorrichtung in unmittelbarer Nähe zu einer Leitwalze oder einem anderen Umlenkkörper, beispielsweise einer Umlenkwalze des Vorspannwerks, anzuordnen und in diesem Sinne dem betreffenden Umlenkkörper zuzuordnen, kann die Zusatzdruckvorrichtung auch auf dem Weg der Bahn zwischen Umlenkkörpern angeordnet sein. Der Anordnung unmittelbar bei einem Umlenkkörper wird der Vorzug gegeben, da die Bahn durch den Umlenkkörper geführt wird. Dies ist vorteilhaft insbesondere für eine bevorzugt berührungslos arbeitende Zusatzdruckvorrichtung, da bei Anordnung der Zusatzdruckvorrichtung auf einem freien Bahnweg die Gefahr besteht, dass die Bahn ausgelenkt und dadurch der Abstand zur Zusatzdruckvorrichtung verändert wird. Eine feste Zuordnung zu einem Umlenkkörper kann insbesondere auch bedeuten, dass die Zusatzdruckvorrichtung dem Umfang des betreffenden Umlenkkörpers zugewandt angeordnet ist und die Bahn im Bereich der Umschlingung des betreffenden Umlenkkörpers bedruckt. Alternativ kann die Zusatzdruckvorrichtung auch unmittelbar vor oder hinter der Umschlingung angeordnet sein, um die Bahn unmittelbar vor oder hinter dem Einlaufen oder Auslaufen aus der Umschlingung zu bedrucken.

Die Zusatzdruckvorrichtung druckt vorzugsweise berührungslos. Sie kann bevorzugt nach dem Inkjet-Verfahren arbeiten. Sie kann aus einem Inkjet-Druckkopf oder einem Array mehrerer Inkjet-Druckköpfe bestehen. Die Druckköpfe können in Bezug auf die Bahnlaufrichtung nebeneinander oder hintereinander oder räumlich versetzt angeordnet sein. Die Vorrichtung kann aber auch nach einem anderen Digitaldruckverfahren arbeiten, z.B. dem elektrofotografischen Verfahren.

Die Zeitungsdruckmaschine weist vorzugsweise so viele Druckwerke, entsprechend Druckzylinder und Druckspalte, auf, dass in einer Zeitungsproduktion mehrere Bahnen gleichzeitig im primären Druckprozess bedruckt, über eine oder mehrere Wendestangenetage(n) geleitet und zu einem oder mehreren Bahnsträngen zusammengeführt und letztlich zu Zeitungsexemplaren verarbeitet werden können. Bevorzugt ist für jede der Bahnen jeweils wenigstens eine Zusatzdruckvorrichtung vorgesehen und erfindungsgemäß angeordnet. Soweit Merkmale nur am Beispiel einer einzelnen Zusatzdruckvorrichtung offenbart werden, gelten die Ausführungen auch für jede weitere Zusatzdruckvorrichtung der Maschine.

Vorteilhafte Merkmale werden auch in den Unteransprüchen und deren Kombinationen beschrieben.

Nachfolgend werden Ausführungsbeispiele der Erfindung anhand von Figuren erläutert. An den Ausführungsbeispielen offenbar werdende Merkmale bilden je einzeln und in jeder Merkmalskombination die Gegenstände der Ansprüche und auch die vorstehend beschriebenen Ausgestaltungen vorteilhaft weiter. Es zeigen:
- Figur 1: eine erste Produktionsvariante für zwei Bahnen mit den Bahnen zugeordneten Zusatzdruckvorrichtungen jeweils zum variablen Bedrucken der Bahnen,
- Figur 2: eine zweite Produktionsvariante zum Bedrucken einer Bahn mit einer der Bahn zugeordneten Zusatzdruckvorrichtung zum variablen Bedrucken,
- Figur 3: eine dritte Produktionsvariante zum Bedrucken von Bahnen mit den Bahnen jeweils zugeordneten Zusatzdruckvorrichtungen zum variablen Bedrucken,
- Figur 4: eine Anordnung der Zusatzdruckvorrichtung zum variablen Bedrucken im Bereich einer Umlenkeinrichtung,
- Figur 5: eine Variante für die Anordnung der Zusatzdruckvorrichtung im Bereich der Umlenkeinrichtung und
- Figur 6: Varianten für die Anordnung der Zusatzdruckvorrichtung im Bereich eines Rollenabwicklers.

Figur 1 zeigt eine erste Produktionsvariante für das Bedrucken zweier Bahnen B. Die Bahnen B werden durch einen Druckturm 10, im Ausführungsbeispiel durch den gleichen Druckturm 10 geführt und dort in einem primären Druckprozess bedruckt.

Die erste Bahn B wickelt von einem Rollenabwickler 1 ab und wird über ein in Förderrichtung F abwärts von dem Rollenabwickler 1 angeordnetes, dem Rollenabwickler 1 zugeordnetes Vorspannwerk 3, Leitwalzen 5 und eine Einlaufwalze 8 in den Druckturm 10 gefördert und nacheinander in zwei Druckspalten des Druckturms 10 beidseitig bedruckt. Die Einlaufwalze 8 ist vorzugsweise eine Zugwalze zur Einstellung der Bahnspannung. Die erste Bahn B wird in Förderrichtung F über einen Umlenkkörper 9a, vorzugsweise eine Auslaufwalze 9a, aus dem Druckturm 10 gefördert, mittels einer Trocknungseinrichtung 15 beidseitig getrocknet und anschließend über eine Wendeetage 16a und eine Längsfalzeinrichtung 17 einem Falzapparat 18 zugeführt, im Falzapparat 18 quer geschnitten und zu Zeitungsexemplaren quer gefalzt. Die Auslaufwalze 9a ist vorzugsweise eine Zugwalze zur Einstellung der Bahnspannung für den Druckprozess in den Druckspalten.

Die zweite Bahn B wickelt von einem weiteren Rollenabwickler 2 ab und wird über ein zugeordnetes Vorspannwerk 4, Leitwalzen 5 und eine Einlaufwalze 8 in den Druckturm 10 gefördert, dort ebenfalls nacheinander in zwei Druckspalten beidseitig bedruckt, über Umlenkkörper 9b und 9c in die Trocknungseinrichtung 15 gefördert und dort beidseitig getrocknet. Anschließend wird die Bahn B oder es werden hieraus durch Längsschneiden erhaltene Teilbahnen über die Wendeetage 16b geführt und mit der ersten Bahn B oder hieraus durch Längsschneiden erhaltene erste Teilbahnen zusammengeführt, längs gefalzt und im Falzapparat 18 zu den Zeitungsexemplaren verarbeitet. Die Einlaufwalze 8 oder wenigstens einer der Umlenkkörper 9b und 9c kann oder können vorteilhafterweise als Zugwalze(n) gebildet sein, um die Bahnspannung der zweiten Bahn B für den Druckprozess in den Druckspalten einzustellen.

Die Rollenabwickler 1 und 2 sind Rollenwechsler für jeweils einen automatischen Rollenwechsel bei kontinuierlich weiterlaufende Bahn B.

In dem Druckturm 10 sind vier Druckspalte für jeweils einen beidseitigen Druck zusammengefasst. Jeder der Druckspalte wird von einer Brückeneinheit gebildet. Jede der Brückeneinheiten weist zwei Druckwerke auf, die links und rechts der zu bedruckenden Bahnen B spiegelsymmetrisch zueinander sind. Jedes der Druckwerke umfasst einen Farbe auf die jeweilige Bahn B übertragenden Druckzylinder, einen dem jeweiligen Druckzylinder zugeordneten Formzylinder und jeweils ein dem Formzylinder zugeordnetes Farb- und Feuchtwerk. Die erste Bahn B wird über die Einlaufwalze 8 in den Druckturm 10 gefördert und in den beiden oberen Druckspalten bedruckt, nämlich zwischen zwei ersten Druckzylindern 13 und zwei auf dem Weg der Bahn B abwärts von den ersten Druckzylindern 13 angeordneten zweiten Druckzylindern 14. Die erste Bahn B wird über die ihr in dieser Produktionsvariante zugeordnete Einlaufwalze 8 von der Seite in den Druckturm 10 geführt. Die zweite Bahn B wird über die in der ersten Produktionsvariante ihr zugeordnete weitere Einlaufwalze 8 am unteren Ende in den Druckturm 10 geführt und im Druckturm 10 durch einen von zwei ersten Druckzylindern 11 gebildeten ersten Druckspalt und einen von zwei in Förderrichtung F der zweiten Bahn B abwärts hiervon angeordneten zweiten Druckzylindern 12 gebildeten zweiten Druckspalt gefördert und ebenfalls zweifarbig beidseitig bedruckt.

Die erste Bahn B wird am oberen Ende aus dem Druckturm 10 herausgeführt und über den ihr in der ersten Produktionsvariante zugeordneten Umlenkkörper 9a umgelenkt und über die Trocknungseinrichtung 15 der zugeordneten Wendeetage 16a zugeführt. Die zweite Bahn B wird etwa in der Mitte des Druckturms 10 seitlich aus diesem herausgeführt und über den ihr in der ersten Produktionsvariante zugeordneten Umlenkkörper 9b und den weiter abwärts angeordneten Umlenkkörper 9c umgelenkt und dann über die Trocknungseinrichtung 15 zu der ihr zugeordneten Wendeetage 16b gefördert.

In einer festen Zuordnung zu den Rollenabwicklern 1 und 2 ist jeweils eine Zusatzdruckvorrichtung 6, 7 angeordnet. Die Zusatzdruckvorrichtungen 6, 7 sind jeweils zweigeteilt, in einen Druckteil 6 für den Druck auf die eine Seite und einen Druckteil 7 für den Druck auf die andere Seite der jeweiligen Bahn B. Die feste Zuordnung zu dem Rollenabwickler 1 oder 2 bedeutet gleichzeitig auch eine feste Zuordnung zur jeweiligen Bahn B. Feste Zuordnung bedeutet bei dieser Anordnung, dass die jeweilige Bahn B ungeachtet der jeweiligen Produktionsvariante und somit ungeachtet ihres für die Produktionsvariante gewählten Bahnwegs mittels der nur ihr zugeordneten Zusatzdruckvorrichtung 6, 7 variabel bedruckt werden kann, vorzugsweise mit einem Aufdruck, der für jedes der Zeitungsexemplare individuell ist, beispielsweise eine fortlaufende Nummer oder die Adresse eines Zeitungsabonnenten. Die Zusatzdruckvorrichtungen 6, 7 drucken vorzugsweise berührungslos, sie können insbesondere als Inkjetdrucker gebildet sein oder beispielsweise nach einem elektrofotografischen Verfahren drucken.

Im Ausführungsbeispiel sind die Zusatzdruckvorrichtungen 6, 7 abwärts von dem Vorspannwerk 3 des zugeordneten Rollenabwicklers 1 oder 2 und aufwärts von der in der gewählten Produktionsvariante der jeweiligen Bahn B zugeordneten Einlaufwalze 8 angeordnet. Zwischen den beiden Vorspannwerken 3 und der auf dem Weg der Bahn B angeordneten Einlaufwalze 8 ist ferner abwärts von der jeweiligen Zusatzdruckvorrichtung 6, 7 eine Leitwalze 5 angeordnet, beispielhaft sind abwärts von der jeweiligen Zusatzdruckvorrichtung 6, 7 und aufwärts von der Einlaufwalze 8 zwei Leitwalzen 5 angeordnet.

Figur 2 zeigt eine zweite Produktionsvariante für einen fliegenden Wechsel der Ausgabe. Um die Ausgabe fliegend wechseln zu können, d.h. bei kontinuierlich weiter geförderter Bahn B, wird die Bahn B durch mehr Druckspalten gefördert als für jeweils eine der mehreren unterschiedlichen Produktionen erforderlich sind. Im Ausführungsbeispiel wird die Bahn B durch eine erste Gruppe von Druckspalten für die Produktion einer ersten Ausgabe und eine zweite Gruppe von Druckspalten für die Produktion einer anderen, zweiten Ausgabe gefördert. In einer der beiden Gruppen sind die Druckspalten geschlossen, so dass in diesen Druckspalten auf die Bahn B während der gerade laufenden Produktion gedruckt wird. Die Druckspalte der anderen Gruppe sind bei dieser Produktion geöffnet, d.h. die Druckzylinder 11-14 dieser Gruppe sind während der laufenden Produktion der ersten Ausgabe voneinander abgestellt. Bei dem Produktionswechsel werden die gegeneinander angestellten Druckzylinder 11-14 der einen Gruppe voneinander abgestellt, diese Druckspalte also geöffnet, und die Druckzylinder 11-14 der anderen Gruppe gegeneinander angestellt, die bis dahin geöffneten Druckspalte dieser Gruppe also geschlossen. Im Ausführungsbeispiel umfasst jede der beiden Gruppen vier Druckspalten für einen jeweils beidseitigen Druck in insgesamt vier unterschiedlichen Farben. Die Druckwerke der beiden Gruppen der Druckzylinder 11-14 sind pro Gruppe in jeweils einem Druckturm 10 in Form von vertikal übereinander angeordneten Brückeneinheiten angeordnet. Im zweiten Ausführungsbeispiel wird auf eine Trocknungseinrichtung verzichtet, d.h. es wird im Coldset gedruckt. Die in der zweiten Variante der gleichen Bahn B zugeordneten Drucktürme 10 entsprechen jeweils dem Druckturm 10 der ersten Produktionsvariante. Das gleiche gilt auch für die Wendeetage 16a, die Längsfalzeinrichtung 17 und den Falzapparat 18. Die Zusatzdruckvorrichtung 6, 7 ist wieder dem Rollenabwickler 1 zugeordnet und auch wie in der ersten Produktionsvariante zwischen dessen Vorspannwerk 3 und Leitwalzen 5 angeordnet.

Figur 3 zeigt eine dritte Produktionsvariante am Beispiel von zwei Bahnen B, die wie in der ersten Produktionsvariante von jeweils einem der Rollenabwickler 1 und 2 abwickeln. Für jede der Bahnen B ist ein eigener Druckturm 10 mit jeweils mehreren Druckspalten vorgesehen, beispielhaft wieder pro Druckturm 10 vier von vertikal übereinander angeordneten Brückeneinheiten gebildete Druckspalte für einen beidseitigen Druck in vier Farben. Die Drucktürme 10 entsprechen wieder den Drucktürmen 10 der anderen Produktionsvarianten. Die Bahnen B werden vom Rollenabwickler 1 oder 2 über jeweils ein nachgeordnetes Vorspannwerk 3 und eine am unteren Ende des zugeordneten Druckturms 10 angeordnete Einlaufwalze 8 in den jeweiligen Druckturm 10 und nacheinander durch dessen Druckspalte gefördert, am oberen Ende aus dem Druckturm 10 herausgeführt und über jeweils eine zugeordnete Auslaufwalze 9a umgelenkt und durch die zugeordnete Wendeetage 16a oder 16b gefördert, anschließend zusammengeführt, mittels der Längsfalzeinrichtung 17 längsgefalzt und im Falzapparat 18 quer geschnitten und zu den Zeitungsexemplaren quer gefalzt.

Im Unterschied zu den beiden in den Figuren 1 und 2 dargestellten Produktionsvarianten ist für jede der Bahnen B eine eigene Zusatzdruckvorrichtung 6, 7 in Förderrichtung F abwärts von den Drucktürmen 10 und aufwärts von der jeweils zugeordneten Wendeetage 16a oder 16b angeordnet.

Die Drucktürme 10 und der Falzapparat 18 sind in sämtlichen Produktionsvarianten auf einer Maschinenebene M aufgestellt. Die Rollenabwickler 1 und 2 stehen auf einer Rollenabwicklerebene, die tiefer liegt als die Maschinenebene M, bevorzugt sind sie in einem Rollenkeller unter der Maschinenebene M angeordnet. In der ersten und der zweiten Produktionsvariante sind auch die Zusatzdruckvorrichtungen 6, 7 tiefer als die Maschinenebene M, vorzugsweise im Rollenkeller angeordnet Zwingend erforderlich ist dies jedoch nicht. So können die Rollenabwickler 1 und 2 sowie gegebenenfalls weitere Rollenabwickler, für die sinngemäß das zu der ersten und der zweiten Produktionsvariante Gesagte ebenfalls gilt, auf der Maschinenebene M neben der Anordnung von Drucktürmen 10 angeordnet sein,

In der dritten Produktionsvariante sind die Zusatzdruckvorrichtungen 6, 7 auf einem Höhenniveau angeordnet, das über dem oberen Ende der Drucktürme 10 liegt. Auch dies ist vorteilhaft im Hinblick auf die Reduzierung oder Vermeidung von Verschmutzung durch Farbnebel der Druckwerke, soweit Zusatzdruckvorrichtungen 6, 7 abwärts von den jeweils für die Bahnen B abwärtigsten Druckspalten, vorzugsweise in unmittelbarer Nähe der Wendeetagen 16a und 16b angeordnet sind, vorzugsweise wie beispielhaft dargestellt aufwärts von den Wendeetagen 16a und 16b.

Die Anordnung unter der Maschinenebene M, beispielsweise in einem Rollenkeller, und auch die Anordnung auf der Höhe der Wendeetagen 16a und 16b ist zwar vorteilhaft, aber nicht zwingend erforderlich. Vorteilhaft ist insbesondere, die Anordnung einer oder mehrerer Zusatzdruckvorrichtung(en) 6, 7 außerhalb einer virtuellen, d.h. gedachten Umhüllung, die sämtliche Druckwerke der Druckmaschine einhüllt. Bei Anordnung der Druckwerk in Drucktürmen wie beispielsweise den Drucktürmen 10 wird es ferner bevorzugt, wenn die Zusatzdruckvorrichtung oder jede von mehreren Zusatzdruckvorrichtungen 6, 7 außerhalb des Druckturms oder einer die mehreren Drucktürme einhüllenden virtuellen Umhüllung angeordnet ist oder sind.

Die Druckmaschine weist vorzugsweise Längsschneider zum Längsschneiden der Bahn B oder der mehreren Bahnen B sowie der vorzugsweise noch mehr Bahnen auf Solche Längsschneider können aufwärts von den Druckspalten, d.h. zwischen dem jeweiligen Rollenabwickler und dem jeweils aufwärtigsten Druckspalt jeder Bahn angeordnet sein. Bevorzugten Ausführungen entspricht es, wenn ein oder mehrere Längsschneider pro Bahn abwärts von dem jeweils abwärtigsten Druckspalt und aufwärts von der jeweils zugeordneten Wendeetage angeordnet ist oder sind. Falls eine oder mehrere Zusatzdruckvorrichtung(en) 6, 7 abwärts von dem abwärtigsten Druckspalt der jeweiligen Bahn B angeordnet ist oder sind, kann oder können die Zusatzdruckvorrichtung(en) 6, 7 auch noch abwärts von dem oder den Längsschneider(n) der betreffenden Bahn B angeordnet sein oder, wie bevorzugt, aufwärts von dem oder den Längsschneider(n), aber jedenfalls abwärts von der jeweiligen Auslaufwalze 9a oder 9b bzw. 9c und in räumlicher Nähe zu dem oder den Längsschneider(n). In der in Figur 1 dargestellten Produktionsvariante können Längsschneider insbesondere auf dem Bahnweg zwischen der Trocknungseinrichtung 15 und den Wendeetagen 16a und 16b angeordnet sein. Wären die Zusatzdruckvorrichtungen 6, 7 nicht wie im dargestellten Ausführungsbeispiel in fester Zuordnung zum jeweiligen Rollenabwickler 1 oder 2, sondern wie in der dritten Produktionsvariante in fester Zuordnung zur Wendestangenetagen 16a oder 16b angeordnet, so können die Zusatzdruckvorrichtungen zwischen der Trocknungseinrichtung 15 und den Längsschneidern oder alternativ abwärts von den Längsschneidern angeordnet sein.

Bei fester Zuordnung zu den Wendeetagen 16a oder 16b entspricht es ebenfalls bevorzugten Ausführungen, wenn Zusatzdruckvorrichtungen 6, 7 in räumlicher Nähe einer Einlaufstange oder Einlaufwalze oder Auslaufstange oder Auslaufwalze der Wendeetagen 16a oder 16b angeordnet ist oder sind. Eine oder mehrere Zusatzdruckvorrichtungen(en) 6, 7 kann oder können auch räumlich unmittelbar bei seitlich von den eigentlichen Wendeetagen 16a und 16b angeordneten Umlenkstangen oder -walzen angeordnet sein.

Die Figuren 4 und 5 zeigen Varianten für die Anordnung der Zusatzdruckvorrichtung 6, 7. Figur 4 zeigt die Anordnung der beiden Druckteile 6 und 7 im Bereich einer ebenen Bahnführung, Figur 5 zeigt die Anordnung unmittelbar bei jeweils einer Leitwalze 5. In Figur 4 sind die Druckteile 6 und 7 über die zwischen den Druckteilen 6 und 7 durchlaufende Bahn B einander zugewandt gegenüberliegend angeordnet, so dass die Bahn B auf beiden Seiten am gleichen Ort bedruckt wird. In Figur 5 ist der eine Druckteil 6 in dem Umschlingungsbereich der im Weg der Bahn B aufwärtigen Leitwalze 5 und der andere Druckteil 7 im Umschlingungsbereich der in Förderrichtung F nächstfolgenden Leitwalze 5 und der jeweiligen Leitwalze 5 außen zugewandt gegenüberliegend angeordnet. Figur 3 zeigt eine von Figur 5 abgewandelte Anordnung der Druckteile 6 und 7. Bei Anordnung der Druckteile 6, 7 im Bereich der freien Papierführung müssen die Druckteile 6 und 7 nicht einander am gleichen Ort gegenüberliegend angeordnet, sondern können in Förderrichtung F auch mit einem Versatz zueinander angeordnet sein.

Figur 6 zeigt Varianten für die Anordnung der Druckteile 6 und 7 der Zusatzdruckvorrichtung 6, 7 in fester Zuordnung zum Rollenwechsler 1 oder 2, wobei jeder der Druckteile 6 und 7 auch für sich als Zusatzdruckvorrichtung verstanden wird. Das Vorspannwerk 3 umfasst ortsfeste Umlenkkörper .3a und 3c, die vorzugsweise jeweils um ihre Längsachse drehbar sind, und einen im Raum beweglichen Ausgleichs-Umlenkkörper 3b für einen Längenausgleich der Bahn B. Vereinfachend sind nur drei Umlenkkörper 3a, 3b und 3c dargestellt. In den meisten Anwendungsfällen umfasst das Vorspannwerk 3 weitere solche Umlenkkörper, insbesondere mehrere Ausgleichs-Umlenkkörper 3b. Das Druckteil 6 ist noch im Vorspannwerk 3 angeordnet, nämlich unmittelbar bei einem der ortsfesten Umlenkkörper, im Ausführungsbeispiel dem abwärtigeren Umlenkkörper 3c. Das Druckteil 7 ist in räumlicher Nähe unmittelbar bei der Leitwalze 5 angeordnet. Beide Druckteile 6 und 7 sind so angeordnet, dass sie noch im Bereich der jeweiligen Umschlingung auf die Bahn B drucken, wodurch eine besonders stabile Führung der Bahn B während des Zusatzdrucks erzielt wird. In einer Abwandlung könnte das Druckteil 7 auch bei einem anderen der ortsfesten Umlenkkörper 3a und 3c des Vorspannwerks 3 angeordnet sein, insbesondere in gleicher Weise wie das Druckteil 6 beim Umlenkkörper 3c. Von den Umlenkkörpern des Vorspannwerks 3 ist ein bevorzugter Kandidat für solch eine Anordnung eines der Druckteile 6 und 7 der in Förderrichtung F abwärtigste Umlenkkörper, für den im Ausführungsbeispiel der Figur 6 der Umlenkkörper 3c stellvertretend steht.

### Bezugszeichen:

- 1: Rollenabwickler
- 2: Rollenabwickler
- 3: Vorspannwerk
- 4: -
- 5: Leitwalze
- 6: Zusatzdruckvorrichtung, Druckteil
- 7: Zusatzdruckvorrichtung, Druckteil
- 8: Einlaufwalze
- 9a: Umlenkörper, Auslaufwalze
- 9b: Umlenkkörper, Auslaufwalze
- 9c: Umlenkkörper, Auslaufwalze
- 10: Druckturm
- 11: Druckzylinder
- 12: Druckzylinder
- 13: Druckzylinder
- 14: Druckzylinder
- 15: Trocknungseinrichtung
- 16a: Wendeetage
- 16b: Wendeetage
- 17: Längsfalzeinrichtung
- 18: Falzapparat

- B: Bahn
- F: Förderrichtung
- M: Maschinenebene

## Patentansprüche

1. Zeitungsdruckmaschine umfassend
a) einen Rollenabwickler (1) für eine Bahn (B),
b) einen ersten Druckzylinder (11; 13) und einen Gegendruckzylinder (11; 13) zur Bildung eines ersten Druckspalts für die Bahn (B),
c) einen weiteren, zweiten Druckzylinder (12; 14) zur Bildung eines zweiten Druckspalts, durch den die Bahn (B) in Förderrichtung (F) abwärts von dem ersten Druckspalt förderbar ist,
d) wobei der erste Druckspalt ein in Förderrichtung (F) aufwärtigster und der zweite Druckspalt ein abwärtigster Druckspalt für die Bahn (B) ist, falls die Bahn (B) durch mehr als nur einen Druckspalt geführt wird,
e) einen Falzapparat (18), zu dem die Bahn (B) oder aus der zur Bildung gefalzter Zeitungsexemplare förderbar ist oder sind,
f) und eine Zusatzdruckvorrichtung (6, 7) für die Bahn (B),
g) wobei die Zusatzdruckvorrichtung (6, 7) aufwärts von dem ersten Druckzylinder (11; 13) in fester Zuordnung zu dem Rollenabwickler (1) oder abwärts von dem zweiten Druckzylinder (14) in fester Zuordnung zu dem Falzapparat (18) angeordnet ist.

2. Zeitungsdruckmaschine nach dem vorhergehenden Anspruch, ferner umfassend
h) einen Rollenabwickler (2) für eine weitere Bahn (B),
i) einen weiteren ersten Druckzylinder (11; 13) und einen weiteren Gegendruckzylinder (11; 13) zur Bildung eines ersten Druckspalts für die weitere Bahn (B),
j) einen weiteren zweiten Druckzylinder (12; 14) zur Bildung eines zweiten Druckspalts, durch den die weitere Bahn (B) in Förderrichtung (F) abwärts von dem ersten Druckspalt förderbar ist,
k) wobei der erste Druckspalt ein in Förderrichtung (F) aufwärtigster und der zweite Druckspalt ein abwärtigster Druckspalt für die weitere Bahn (B) ist, falls die weitere Bahn (B) durch mehr als nur einen Druckspalt geführt wird,
l) und eine weitere Zusatzdruckvorrichtung (6, 7) für die weitere Bahn (B),
m) wobei die weitere Bahn (B) oder aus der weiteren Bahn (B) durch Längsschneiden erhaltene Teilbahnen zur Bildung der Zeitungsexemplare zu dem Falzapparat (18) förderbar ist oder sind
n) und wobei die weitere Zusatzdruckvorrichtung (6, 7) bezüglich der Förderrichtung (F) der weiteren Bahn (B) aufwärts von dem ersten Druckzylinder (11) für die weitere Bahn (B) in fester Zuordnung zu dem zweiten Rollenabwickler (2) oder abwärts von dem zweiten Druckzylinder (14; 12) für die weitere Bahn (B) in fester Zuordnung zu dem Falzapparat (18) angeordnet ist.

3. Zeitungsdruckmaschine nach einem der vorhergehenden Ansprüche und wenigstens einem der folgenden Merkmale:
- die Zusatzdruckvorrichtung(en) (6, 7) ist oder sind außerhalb einer virtuellen Umhüllung, die die Druckzylinder (11-14) gemeinsam umhüllt, angeordnet;
- die Druckzylinder (11-14) sind in wenigstens zwei nebeneinander angeordneten Drucktürmen (10) und die Zusatzdruckvonichtung(en) (6, 7) ist oder sind außerhalb einer die Drucktürme (10) gemeinsam umhüllenden virtuellen Umhüllung angeordnet;
- die Zusatzdurckvorrichtung(en) (6, 7) ist oder sind tiefer oder höher als eine die Druckzylinder (11-14) gemeinsam umhüllende virtuelle Umhüllung angeordnet.

4. Zeitungsdruckmaschine nach einem der vorhergehenden Ansprüche, **dadurch gekennzeichnet, dass** die Zusatzdruckvomchtung(en) (6, 7) bei einem oder jeweils bei einem Umlenkkörper (3c, 5) für die Bahn (B) angeordnet und einem Umfang des Umlenkkörpers (3c, 5) zugewandt ist oder sind, um die Bahn (B) bei dem Umschlingen des Umlenkkörpers (3c, 5) oder des jeweiligen Umlenkkörpers (3c, 5) mit einem Zusatzdruck zu versehen.

5. Zeitungsdruckmaschine nach einem der vorhergehenden Ansprüche und wenigstens einem der folgenden Merkmale:
- die Bahn (B) ist über eine Einlaufwalze (8) zu den Druckzylindern (11-14; 13, 14, 11, 12) förderbar und die Zusatzdruckvorrichtung (6, 7) ist aufwärts von der Einlaufwalze (8) angeordnet;
- die Zusatzdruckvorrichtung (6, 7) ist auf dem Weg der Bahn (B) zwischen dem Rollenabwickler (1, 2) und dem ersten Druckspalt angeordnet;
- der Rollenabwickler (1, 2) und die Zusatzdruckvorrichtung (6, 7) sind tiefer als eine Maschinenebene (M), vorzugsweise unter der Maschinenebene (M), auf der die Druckzylinder (11-14; 13, 11, 12) abgestützt sind, in einem Rollenkeller angeordnet.

6. Zeitungsdruckmaschine nach einem der vorhergehenden Ansprüche, **dadurch gekennzeichnet, dass** abwärts von dem Rollenabwickler (1, 2) ein Vorspannwerk (3) und abwärts von dem Vorspannwerk (3) eine Leitwalze (5) angeordnet sind, über die die Bahn (B) zu den Druckzylindern (11-14; 13, 14, 11, 12) förderbar ist, und dass die Zusatzdruckvorrichtung (6, 7) bei oder aufwärts von der Leitwalze (5) angeordnet ist.

7. Zeitungsdruckmaschine nach dem vorhergehenden Anspruch, **dadurch gekennzeichnet, dass** die Zusatzdruckvorrichtung (6, 7) in Förderrichtung (F) abwärts von dem Vorspannwerk (3) oder in dem Vorspannwerk (3) in fester Zuordnung zu einem Umlenkkörper (3c) des Vorspannwerks (3) angeordnet ist.

8. Zeitungsdruckmaschine nach dem vorhergehenden Anspruch, **dadurch gekennzeichnet, dass** die Zusatzdruckvorrichtung (6, 7) bei einem in Förderrichtung (F) letzten Umlenkkörper (3c) des Vorspannwerks (3) angeordnet ist.

9. Zeitungsdruckmaschine nach einem der Ansprüche 1 bis 4, **dadurch gekennzeichnet, dass** die Zusatzdruckvorrichtung (6, 7) auf einem ersten Weg der Bahn (B) abwärts von dem zweiten Druckzylinder (14) und eine weitere Zusatzdruckvorrichtung (6, 7) auf einem alternativen zweiten Weg der Bahn (B) abwärts von einem auf dem zweiten Weg anderen zweiten Druckzylinder (12) für die Bahn (B) angeordnet ist.

10. Zeitungsdruckmaschine nach einem der Ansprüche 1 bis 4 oder dem vorhergehenden Anspruch, **dadurch gekennzeichnet, dass** wahlweise
- entweder die Bahn (B) auf einem ersten Weg durch die Druckspalte des ersten Druckzylinders (11) und des zweiten Druckzylinders (14)
- oder die Bahn (B) auf einem zweiten Weg durch den Druckspalt des zweiten Druckzylinders (14) und eine weitere Bahn (B) durch den Druckspalt des ersten Druckzylinders (11) förderbar ist,
- dass ein erster der Umlenkkörper (9a) auf dem ersten Weg der Bahn (B) abwärts von dem zweiten Druckzylinder (14) und ein zweiter Umlenkkörper (9b, 9c) in Förderrichtung (F) der weiteren Bahn (B) auf deren Weg abwärts von dem ersten Druckzylinder (11) angeordnet ist
- und dass die Zusatzdruckvorrichtung (6, 7) auf dem ersten Weg abwärts von dem ersten Umlenkkörper (9a) und eine weitere Zusatzdruckvorrichtung (6, 7) auf dem Weg der weiteren Bahn (B) abwärts von dem zweiten Umlenkkörper (9b, 9c) angeordnet ist.

11. Zeitungsdruckmaschine nach einem der vorhergehenden Ansprüche, ferner umfassend
- eine erste Wendetage (16a) mit Wendestangen für die Bahn (B), optional eine zweite Wendeetage (16b) mit weiteren Wendestangen für eine weitere Bahn (B),
- wobei die Zusatzdruckvorrichtung (6, 7) in fester Zuordnung zu der ersten Wendeetage (16a) und optional eine weitere Zusatzdruckvorrichtung (6, 7) in fester Zuordnung zu der zweiten Wendeetage (16b) nahe bei der oder den Wendeetage(n) (16a; 16a, 16b) angeordnet ist oder sind.

12. Zeitungsdruckmaschine nach einen der vorhergehenden Ansprüche, ferner umfassend einen Längsschneider, mittels dem die Bahn (B) in Teilbahnen längsgeschnitten werden kann, und eine Wendeetage (16a; 16a, 16b) mit Wendestangen für die Bahn (B) oder Teilbahnen, wobei die Zusatzdruckvorrichtung (6, 7) aufwärts von der Wendeetage (16a; 16a, 16b) und entweder aufwärts oder abwärts von dem Längsschneider, vorzugsweise auf gleicher Höhe wie die Anordnung aus Wendestangeetage (16a; 16a, 16b) und Längsschneider angeordnet ist.

13. Zeitungsdruckmaschine nach einem der vorhergehenden Ansprüche und wenigstens einem der folgenden Merkmale:
- die Zusatzdruckvorrichtung (6, 7) druckt berührungslos;
- die Zusatzdruckvorrichtung (6, 7) ist ein Inkjetdrucker;
- die Zusatzdruckvorrichtung (6, 7) arbeitet nach einem elektrofotografischen Verfahren;
- die Druckzylinder (11-14) drucken im Nass- oder Trockenoffset.

14. Zeitungsdruckmaschine nach einem der vorhergehenden Ansprüche und wenigstens einen der folgenden Merkmale:
- die Druckzylinder (11-14) und die Zusatzdruckvorrichtung (6, 7) sind über eine gemeinsame virtuelle, vorzugsweise elektronische oder optische Leitachse miteinander synchronisiert;
- in der Nähe der Zusatzdruckvorrichtung (6, 7), vorzugsweise abwärts von der Zusatzdruckvorrichtung (6, 7) und aufwärts von einer in Förderrichtung (F) nächstfolgenden Komponente, die auf die Bahn (B) einwirkt, ist ein Sensor zur Überwachung des Umfangsregisters der Zusatzdruckvorrichtung (6, 7) angeordnet;
- in der Nähe der Druckzylinder (11-14) ist ein Sensor zur Überwachung des Umfangsregisters der Druckzylinder (11-14) angeordnet;
- es ist ein Regler zur automatischen Regelung der Position eines mittels der Zusatzdruckvorrichtung (6, 7) auf die Bahn (B) gedruckten Aufdrucks nach Umfangs-oder Seitenregister vorgesehen.

15. Verfahren zum variablen Bedrucken einer Bahn im Zeitungsdruck, bei dem
a) die Bahn (B) von einem Rollenabwickler (1; 1, 2) abwickelt,
b) auf die Bahn (B) oder daraus durch Längsschneiden erhaltene Teilbahnen in einem primären Druckprozess, vorzugsweise Offsetdruckprozess, mittels wenigstens eines Druckzylinders (11-14; 13, 14, 11, 12) ein vollständiges Zeitungsdruckbild gedruckt wird,
c) die Bahn (B) oder Teilbahnen in einem Falzapparat (18) zur Herstellung von Zeitungsexemplaren quergefalzt wird oder werden
d) und die Bahn (B) oder Teilbahnen mittels einer Zusatzdruckvorrichtung (6, 7) variabel, vorzugsweise individuell bezüglich der Zeitungsexemplare, bedruckt wird oder werden,
e) und bei dem der variable Druck in fester Zuordnung zu dem Rollenabwickler (1) aufwärts vor dem primären Druckprozess oder in fester Zuordnung zu dem Falzapparat (18) abwärts von dem primären Druckprozess vorgenommen wird.
